# EUROPÄISCHE PATENTSCHRIFT

(11) **EP 2 322 851 B1**
(45) Veröffentlichungstag und Bekanntmachung des Hinweises auf die Patenterteilung: **02.01.2019**
(21) Anmeldenummer: 10189887.2
(22) Anmeldetag: 03.11.2010
(51) Int. Cl.: F21V 17/16, F21V 21/30

(54) **Leuchte und Verschluss für Leuchte**
Lamp and fastener for lamp
Lampe et fermeture pour lampe

(30) Priorität: 04.11.2009 DE 102009051889
(43) Veröffentlichungstag der Anmeldung: 18.05.2011
(73) Patentinhaber: Trilux GmbH & Co. KG, 59759 Arnsberg (DE)
(72) Erfinder: Keßler, Björn, 59889 Eslohe (DE)
(74) Vertreter: Lippert Stachow Patentanwälte Rechtsanwälte

(56) Entgegenhaltungen:
- WO-A1-95/19306
- DE-A1- 10 360 948
- DE-U- 8 106 362
- US-B1- 6 276 818
- US-B1- 6 578 233

## Beschreibung

Die Erfindung betrifft eine Deckenleuchte, insbesondere für Hallen, wobei die Deckenleuchte mit einem eine Leuchtenöffnung aufweisenden Leuchtenträger, einer Leuchtenabdeckung zur Abdeckung der Leuchtenöffnung und einer Verschlussvorrichtung mit mindestens einem Verschluss zur Festlegung von Leuchtenträger und Leuchtenabdeckung aneinander versehen ist und der Verschluss einen Schnappmechanismus aufweist, der in einer Schließposition verriegelnd an der Leuchtenabdeckung bzw. an dem Leuchtenträger angreift und der gegen eine Federkraft einer Federanordnung aus der Schließposition in eine Offenposition bringbar ist, in der der Verschluss die Leuchtenabdeckung bzw. den Leuchtenträger freigibt.

Derartige Deckenleuchten sind bekannt. Sie weisen als Leuchtenabdeckung häufig ein Gitter und/oder eine transparente Blende auf. Der Leuchtenträger kann beispielsweise ein Leuchtengehäuse und/oder ein Stabwerk sein, wobei diese einen Aufnahmeraum für vorgesehene Leuchtmittel begrenzen. Die Leuchtenabdeckung muss beispielsweise zum Auswechseln defekter Leuchtmittel der Deckenleuchte abgenommen werden. Üblicherweise erfolgt die Befestigung der Leuchtenabdeckung über einseitig befestigte Scharniere, welche am Leuchtenträger und an der Leuchtenabdeckung dieselben verbindend befestigt sind, während an einer gegenüberliegenden Seite beispielsweise lösbare Befestigungslaschen angeordnet sind. Hierbei ist die Montage von Leuchtenabdeckung an den Leuchtenträger aufwendig, welches, beispielsweise bei der Anordnung der Deckenleuchten an einer Sporthallendecke aufgrund der dort vorliegenden großen Raumeshöhe, weiter erschwert wird. Im öffentlichen Raum, wie in Sporthallen, eingesetzt, werden an das Gitter und/oder die Blende besondere Festigkeitsanforderungen, wie Ballwurfsicherheit, gestellt, durch welche die Leuchtenabdeckung entsprechend stabil und damit schwer ausgelegt werden muss. Damit sind die Montage und Auswechseln von Leuchtkörpern weiter erschwert. Zudem stehen die Verschlussteile, wie Scharnier und Befestigungslaschen, über der Deckenleuchte vor. Diese können Schwachstellen bei extremer Belastung der Deckenleuchte unter Ballbeschuss bilden. Ferner können sie eine Verletzungsgefahr darstellen. Schließlich stehen sie einem formschönen Design entgegen.

In der US 6,578,233 B1 wird eine Deckenleuchte mit einem mechanisch komplexen Verschluss offenbart, wobei der Verschluss mittels eines Schnappmechanismus über einen Hebelarm federbelastet verriegelnd und Federkraft übertragend an einer Hauptkomponente der Deckenleuchte angreift.

Die DE 103 60 948 A1 beschreibt ebenfalls eine Deckenleuchte mit einem einen Schnappmechanismus aufweisen Verschluss, wobei der Schnappmechanismus eine komplex geformte weit greifende Stabfeder mit endseitigem Verriegelungselement aufweist, das zum Verschwenken eines Funktionsrahmens an einem Gehäuserahmen der Deckenleuchte zwischen zwei Positionen, der Schließposition und der Offenposition, jeweils über ein indifferente Position Federkraft übertragend lageveränderlich an der Deckenleuchte angelagert ist.

WO 95/19306 A1 offenbart eine Schließvorrichtung für einen Müllbehälter, welcher vom Gegenstand und vom technischen Problem in eine andere Richtung geht.

DE81 06 362 U1 offenbart ein Informationsmodul mit beleuchtetem Informationsschild, das austauschbar an dem Informationsmodul angeordnet ist.

Der Erfindung liegt daher die Aufgabe zugrunde, eine Deckenleuchte der eingangs genannten Art bereitzustellen, die leicht montierbar und deren Leuchtenabdeckung unter möglichst geringer mechanischer Belastung durch den Verschluss leicht wegklappbar und/oder abnehmbar ist. Ferner soll eine Ballwurfsicherheit gewährleistet sein.

Die gestellte Aufgabe wird erfindungsgemäß durch die Merkmale des Anspruches 1 gelöst. Vorteilhafte Weiterbildungen werden in den anhängenden Unteransprüchen beschrieben. Die gestellte Aufgabe wird insbesondere dadurch gelöst, dass der Schnappmechanismus 9 eine Exzenteranordnung 25 mit einem Exzenter 26 aufweist und dass der Exzenter 26 zur Entriegelung des Verschlusses 8 in die Offenposition hinein gegen die Federkraft F auf den Verschluss 8 einwirkt.

Der Exzenter kann zur Entriegelung des Verschlusses in die Offenposition hinein gegen die Federkraft auf den Verschluss einwirken. Der Exzenter kann somit eine Gegenkraft zur Federkraft in das erste Verschlusselement einkoppeln und somit dasselbe mechanisch gering belasten.

Dank des Schnappmechanismus kann die Leuchtenabdeckung zu ihrer Montage an den Leuchtenträger gegen den beispielsweise an der Sporthallendecke fixierten Leuchtenträger mit dem Verschluss gebracht werden und ohne Einsatz eines zusätzlichen Werkzeuges fixiert werden. Die Leuchtenabdeckung kann hierbei so gegen den Verschluss geführt werden, dass eine gegen die Federkraft wirkende Kraft in den Verschluss eingebracht wird, wodurch sich der Verschluss öffnet. Die Leuchtenabdeckung kann somit unter gleichzeitigem Öffnen des Verschlusses in ihre vorgeschriebene Einbaulage gebracht werden, in der dann der Verschluss unter zumindest teilweiser Federentspannung verriegelnd an der Leuchtenabdeckung eingreift und dieselbe in der vorgeschriebenen Einbaulage fixiert. Die Montage kann, da lediglich die Leuchtenabdeckung gegen den Verschluss gedrückt werden muss, der über der Abdeckung verriegelt bzw. in dieselbe verriegelnd eingreift, einhändig erfolgen. Damit kann leicht unter beispielsweise manueller Anpresskraft zur dichtenden Anlage gegen ein vorgesehenes Dichtungsbett gedrückt und unter Anpresskraft an dem Dichtungsbett lagefixiert werden. Dies ermöglicht eine besonders dichtende Verbindung von Leuchtenabdeckung und Leuchtenträger. Dadurch kann in Verbindung mit einem bis auf die Leuchtenöffnung geschlossenen, Leuchtenträger eine effektive Dichtigkeit erzielt werden. Diese kann, als Schutzart gekennzeichnet, beispielsweise Staubdichtigkeit gemäß IP50 oder Strahlwasserschutz gemäß IP65, erreichen.

Der Verschluss kann einen Verschlussträger aufweisen, mittels dessen der Verschluss an dem Leuchtenträger oder der Leuchtenabdeckung festlegbar bzw. festgelegt ist. Der Verschluss kann ferner ein erstes Verschlusselement als Teil des Schnappmechanismus zum Angriff an der Leuchtenabdeckung bzw. an dem Leuchtenträger aufweisen. Das erste Verschlusselement kann lagerveränderlich an dem Verschlussträger angeordnet sein.

Vorzugsweise ist die Leuchtenabdeckung in einer Montagerichtung mit zumindest einer Komponente senkrecht zur Öffnungsachse der Leuchtenöffnung über dieselbe auf den Leuchtenträger montierbar. Das erste Verschlusselement kann eine Abgleitebene zur Führung der Leuchtenabdeckung und zur Krafteinleitung einer Kraft gegen Schließrichtung in das erste Verschlusselement aufweisen. Vorteilhaft ist die Abgleitebene so angeordnet, dass sie mit einer Richtungskomponente gegen Montagerichtung und mit einer Richtungskomponente in Schließrichtung weist. Somit kann mit Überbringen der Leuchtenabdeckung gegen das erste Verschlusselement eine Kraft in dasselbe über die Abgleitebene eingebracht werden, die zumindest zum Teil gegen Schließrichtung weist. Dadurch kann der Verschluss gegen Federkraft in die Offenposition bewegt werden.

Vorzugsweise schlägt das erste Verschlusselement in der Offenposition gegen einen vorgesehenen Anschlag an. Das erste Verschlusselement kann in der Offenposition vorzugsweise unter Federvorspannung lose bleibend an dem Anschlag anliegen. Dadurch kann das erste Verschlusselement, wenn es nicht mehr in der Offenposition gegen den Anschlag gedrückt wird, unter zumindest teilweiser Entspannung der Feder automatisch in seine Verschlussposition bewegt werden. Das heißt, wenn das erste Verschlusselement bei der Montage der Leuchtenabdeckung durch dieselbe in die Offenposition zurückgedrängt wird, schnappt es automatisch in seine Schließposition hinein, wenn die Leuchtenabdeckung ihre vorgesehene Einbaulage in der Deckenleuchte erreicht hat. Da die Betätigung des Verschlusses bei der Montage der Leuchtenabdeckung allein über die Leuchtenabdeckung erfolgen kann, kann die Leuchtenabdeckung einhändig und ohne Verwendung eines zusätzlichen Werkzeuges an den Leuchtenträger montiert werden. Der Anschlag kann mittels einer Seitenfläche, vorzugsweise einer Außenseitenfläche, gebildet sein. Der Anschlag kann zur Anpassung an die vorgesehene Leuchtenabdeckung bzw. an die vorgesehen Deckenleuchte einstellbar ausgebildet sein.

Vorzugsweise ist das erste Verschlusselement zumindest nahezu vollständig in einem von Leuchtenträger und Leuchtenabdeckung begrenzten Raum angeordnet. Somit kann das erste Verschlusselement zumindest nahezu vollständig verdeckt und damit geschützt in der Deckenleuchte angeordnet sein. Zudem kann hierdurch eine erhöhte Ballwurfsicherheit erzielt werden, das heißt, das erste Verschlusselement kann nicht ungewollt betätigt werden. Ferner ermöglicht dies ein ansprechendes Design der Deckenleuchte.

In einer bevorzugten Ausbildung ist das erste Verschlusselement als Schnapphaken ausgebildet. Der Schnapphaken kann eine Hakenöffnung zur verriegelnden Aufnahme eines zweiten Verschlusselementes aufweisen, das an der Leuchtenabdeckung bzw. an dem Leuchtenträger angeordnet ist. Der Schnapphaken kann somit das zweite Verschlusselement in der Schließposition sicher umgreifen. Vorzugsweise liegt das Verschlusselement bzw. der Schnapphaken in seiner Schließposition unter Federvorspannung an der Leuchtenabdeckung bzw. an dem Leuchtenträger an. Damit können die Verschlusselemente sicher ineinandergreifen. Der Schnapphaken kann so um die Schwenkachse verschwenkbar angeordnet sein, dass er bezüglich einer Montagerichtung von außen senkrecht zur Leuchtenöffnung auf dieselbe auf das zweite Verschlusselement übergreift.

Gemäß einer üblichen Hakenform kann der Haken einen Hakenschaft aufweisen, der in einen die Hakenöffnung begrenzenden Rundbogen übergeht, wobei die Hakenöffnung zum Eingriff in das zweite Verschlusselement zum Hakenschaft einen Durchlass aufweist. Vorzugsweise weist der Rundbogen in der Offenposition und in der Schließposition gegen Montagerichtung. Dadurch kann der Rundbogen als schiefe Ebene dienen. An dieser kann das zweite Verschlusselement auf seinem Weg zum Durchlass hin unter Zurückdrängung des Schnapphakens in seine Offenposition hinein abgleiten, bis es mit Erreichen des Durchlasses durch denselben in die Hakenöffnung hinein bewegt und in dieser mit Bewegung des Schnapphakens in seine Schließposition verriegelt werden kann. Die Leuchtenabdeckung kann zur Montage beispielsweise manuell gegen vorzugsweise ein Dichtungsfeld des Leuchtenträgers bzw. des Gehäuses gepresst werden, wobei der Haken die Leuchtenabdeckung unter zumindest teilweiser Wahrung dieses Gegenpressens an dem Dichtungsfeld festlegen kann. Hierzu kann der Haken die Leuchtenabdeckung auch zusätzlich vorspannen. Hierdurch können besonders hohe Dichtigkeiten, beispielsweise gemäß den oben beschriebenen Schutzarten, erzielt werden.

Das zweite Verschlusselement kann als Öse, Stange, Haken oder dergleichen, das heißt als ein mechanisch stangenartig wirkender Abschnitt ausgebildet sein, der von der Hakenöffnung aufgenommen wird. Vorzugsweise ist das zweite Verschlusselement in Form eines äußeren Wulstes ausgebildet. Hierzu kann die Leuchtenabdeckung einen äußeren Rahmen aufweisen, in dem ihre Scheibe oder ein Gitter angeordnet ist. Die Leuchtenabdeckung kann auch ein freitragendes Gitter sein. Der Rahmen kann ein stranggepresstes Aluminiumprofil mit dem äußeren Wulst sein. Damit kann sich der äußere Wulst über die Längserstreckung des Rahmens bzw. umfänglich um die Leuchtenabdeckung erstrecken. Der Wulst kann sich jedoch aber auch nur in einen vorgesehenen umfänglichen Bereich der Leuchtenabdeckung für den Angriff des ersten Verschlusselementes bzw. des Schnapphakens vorgesehen sein. Damit der Schnapphaken ungehindert an dem äußeren Wulst eingreifen kann, kann sich der äußere Wulst bezüglich seines Querschnittes zumindest mit einer Richtungskomponente gegen Schließrichtung von der Leuchtenabdeckung wegerstrecken.

Vorzugsweise ist der Verschluss so in der Deckenleuchte angeordnet, dass er mit seinem ersten Verschlusselement die Deckenleuchte nicht überragt. Damit kann das Verschlusselement beispielsweise infolge eines Ballwurfes gegen die Deckenleuchte, nicht unabsichtlich betätigt werden. Bevorzugt ist die Deckenleuchte so ausgebildet, dass das zweite Verschlusselement in Einbaulage der Leuchtenabdeckung in der Offenposition und/oder Schließposition vollständig überdeckt wird.

Der Exzenter kann hierzu eine Exzenterwelle mit einer seitlichen Nocke aufweisen. Die Exzenterwelle kann senkrecht zur Bewegungsrichtung des ersten Verschlusselementes bzw. senkrecht zur Schwenkachse des Schnapphakens drehbar in dem Verschlussträger gelagert sein. Der Exzenter bietet den Vorteil, dass die erforderliche Kraft über die seitliche Nocke, das heißt über einen Hebelarm, in das erste Verschlusselement eingekoppelt werden kann. Ferner kann der Exzenter in beiden möglichen Drehrichtungen der Exzenterwelle auf das erste Verschlusselement einwirken. Der Exzenter kann somit eine Nullstellung aufweisen, in der er kraftmechanisch von dem ersten Verschlusselement bzw. von dem Schnapphaken zumindest nahezu gelöst ist bzw. sich das erste Verschlusselement in der Schließposition befindet. Aus dieser Nullstellung heraus kann die Exzenterwelle unter gleichzeitiger Zurückdrängung des ersten Verschlusselementes bzw. des Schnapphakens aus der Schließposition in die Offenposition gedreht werden. Hierbei kann vorgesehen sein, dass dieser Vorgang in beide Drehrichtungen der Exzenterwelle möglich ist, welches die Montage erleichtert. Vorzugsweise wird in beiden Drehrichtungen jeweils ein gleicher Arbeitsdrehwinkel erforderlich. Der Arbeitsdrehwinkel kann <120°, vorzugsweise <90° und idealerweise um 45° sein.

Für die Exzenteranordnung kann eine Überdrehsicherung vorgesehen sein, mittels derer ein Überdrehen des Exzenters über die Offenposition hinaus unterbunden werden kann. Hierzu kann das erste Verschlusselement bzw. der Haken in der Offenposition gegen eine nach außen weisende Seitenfläche des Exzenters so anstoßen, dass der Exzenter gegen eine weitere Drehung über die Offenstellung hinaus blockiert ist. Vorzugsweise ist mit der Blockade des Exzenters zugleich das erste Verschlusselement bzw. der Haken gegen ein weiteres Verschwenken über die Offenposition hinaus blockiert, so dass diese Seitenfläche des Exzenters, gegen die der Haken in der Offenposition anschlägt, zugleich der oben beschriebene Anschlag sein kann, an dem das erste Verschlusselement in der Offenposition lose bleibend anliegt.

Die Exzenterwelle kann mit einem Betätigungsende zumindest bis nahe an die Außenseite der Deckenleuchte heranragen oder dieselbe um vorzugsweise einen geringen Betrag überragen. Das Betätigungsende kann zu seiner Betätigung über eine vorgesehene, vorzugsweise verschließbare Öffnung von außen her zugänglich sein. Das Betätigungsende kann so ausgebildet sein, dass es mit einem üblichen Werkzeug, wie Schraubendreher, Maulschlüssel, Ringschlüssel und dergleichen vorzugsweise mit einem Innensechskantschlüssel betätigbar ist. Dies gewährleistet wiederum eine hohe Ballwurfsicherheit. Es kann auch ein Sonderwerkzeug zur Betätigung des Leuchtenverschlusses vorgesehen sein, um einer unbefugten Betätigung des Leuchtenverschlusses vorzubeugen.

Vorzugsweise weist der Verschluss zwei Schnapphaken auf, die zur Verriegelung der Leuchtenabdeckung an dem Leuchtenträger zusammenwirken können. Die Schnapphaken können bezüglich der Schwenkachse parallel beabstandet und fluchtend zu einander auf derselben angeordnet sein. Ferner können sie kräftemechanisch starr miteinander verbunden sein. Hierzu können beide drehfest auf der Schwenkachse angeordnet und/oder über ein Verbindungselement starr, vorzugsweise stoffschlüssig, miteinander verbunden sein. Das Verbindungselement kann zugleich zur Beabstandung der beiden Schnapphaken voneinander dienen. Damit können die Schnapphaken synchron zueinander verschwenkbar auf der Schwenkachse angeordnet sein. Die Verwendung zweier parallel beabstandeter Schnapphaken ermöglicht ein mechanisch stabileres Verschließen des Verschlusses. Vorzugsweise sind die beiden Schnapphaken bezüglich der Exzenterwelle beidseitig derselben und gleich beabstandet zu derselben angeordnet, wobei das Verbindungselement vorzugsweise nahe an dem Exzenter vorbeigeführt ist.

Die Verbindungslasche kann mit Erreichen der Offenposition gegen den Anschlag anschlagen. Hierzu kann der Exzenter eine zumindest im Wesentlichen axial gegen Montagerichtung weisende Seitenfläche als Anschlag aufweisen. Mit Drehung des Exzenters aus der Nullposition kann die Verbindungslasche unter Verschwenkung der Schnapphaken gegen Schließrichtung nach hinten gedrückt werden und, infolge der Verschwenkung, gleichzeitig seitlich an der Nocke, vorzugsweise an einer zumindest im wesentlichen axialen Kante der Nocke abgleitend so geführt sein, dass sie in Montagerichtung gegen den Anschlag anschlagen kann. Hierdurch wird eine weitere Drehung des Exzenters im Sinne der Überdrehsicherung blockiert. Die Kante kann gegenüber der Montagerichtung als Rampe oder Schräge ausgebildet sein und als schiefe Ebene wirken.

Die Nocke kann eine halbkreisartige Querschnittsfläche mit zwei Kanten aufweisen, wobei die Verbindungslasche jeweils an der sich gegen Schließrichtung verdrehenden Kante der Nocke abgleiten kann. Diese Konstruktion ermöglicht, dass der Schnapphaken in beiden Drehrichtung des Exzenters aus einer Nullstellung in die Offenstellung verschwenkt werden kann, wobei eine Überdrehung des Exzenters über die Offenstellung der Schnapphaken hinaus vermieden wird.

Der Schnapphaken kann auf einfache Weise als Stanzteil aus einem Blech hergestellt sein. Vorzugsweise ist das erste Verschlusselement mit zwei Schnapphaken und dem Verbindungselement aus einem entsprechend gefaltetem Blech hergestellt. Desgleichen kann das Verschlussgehäuse aus einem gefalteten Blech hergestellt sein.

Die Federanordnung kann eine oder mehrere Federn aufweisen, die geeignet sind, eine in Schließrichtung wirksame Federkraft in das erste Verschlusselement einzuleiten. Die Federanordnung kann eine Schraubenfeder aufweisen, die drehbeweglich auf der Schwenkachse angeordnet ist und die mit einem Ende an dem Schwenkhaken und mit einem anderen Ende an dem Verschlussträger abstützt. Die Schraubenfeder kann gegensinnige Federwicklungen aufweisen. Hierzu kann die Schraubenfeder zwei durch einen Mittenbereich getrennte, zueinander gegensinnige Federwicklungen mit endseitigen Stützenden zur symmetrischen Abstützung an dem ersten Verschlusselement bzw. an dem Schnapphaken aufweisen, wobei sich die Feder mit dem Mittenbereich an dem Leuchtenträger abstützen kann. Vorteilhaft, unter anderem wegen einer vereinfachten Montage, kann eine Blattfeder eingesetzt werden, die mit einem Ende an dem Verschlussträger festgelegt ist und sich mit dem anderen Ende unter Einleitung der in Schließrichtung wirksamen Federkraft an dem ersten Verschlusselement, vorzugsweise unter Ausbildung eines Hebelarmes, abstützt. Die Federanordnung kann die Federkraft über einem Hebel bezüglich der Schwenkachse in den Schnapphaken einkoppeln.

Vorzugsweise ist der Verschlussträger bzw. der Verschluss so in dem Leuchtenträger angeordnet, dass er den Leuchtenträger mechanisch stabilisiert bzw. versteift. Dank dieser Versteifung kann der Leuchtenträger bezüglich seiner Festigkeit bzw. Verwindungssteifigkeit entsprechend geringer dimensioniert werden. Der Verschluss kann außenseitig am Gehäuse angeordnet sein. Der Verschluss kann vorzugsweise innenseitig des Leuchtenträgers als Verstärkungselement oder Versteifungsrippe angeordnet sein. Er kann zumindest in etwa über eine von der Leuchtenöffnung wegweisende Tiefendimension des Leuchtengehäuses bzw. in Montagerichtung an einer Seitenfläche oder einer Raumeskante des Leuchtenträgers festgelegt sein. Er kann zumindest einen Abschnitt eines vorgesehenen Stabwerkes des Leuchtenträgers bildet. Der Verschluss kann auch als Träger oder Fixierpunkt für andere Leuchtenbauteile dienen.

Abhängig von der Leuchtengeometrie und/oder dem Gewicht der Leuchtenabdeckung, können pro Leuchtenabdeckung mindestens zwei Verschlüsse vorgesehen sein. Diese können bezüglich der zugeordneten Leuchtenöffnung umfänglich gleich beabstandet angeordnet sein. Der Leuchtenträger kann beispielsweise eine viereckige Leuchtenöffnung aufweisen. Hier können zwei bezüglich der Leuchtenöffnung diametral gegenüber liegende Verschlüsse oder vier in den Raumeskanten des Leuchtengehäuses angeordnete Verschlüsse vorgesehen sein. Weist die Deckenleuchte eine runde Leuchtenöffnung auf, so können mindestens drei bezüglich der Leuchtenöffnung vorzugsweise umfänglich gleich beabstandete Verschlüsse vorgesehen sein.

Bei einer hier bevorzugten Ausbildung des zweiten Verschlusselementes kann dessen Querschnitt rund, vorzugsweise kreisrund ausgebildet sein. Dadurch kann das in der Hakenöffnung des Schnapphakens aufgenommene zweite Verschlusselement in der Hakenöffnung gedreht werden. Beispielsweise zum Auswechseln von Leuchtkörpern der Deckenleuchte kann die Leuchtenabdeckung von dem Leuchtenträger seitlich weggeklappt werden. Hierzu kann, bei beispielsweise zweiseitiger Befestigung der Leuchtenabdeckung, der oder die Verschlüsse einer Seite gelöst werden, während die der anderen Seite weiter in der Schließposition verbleiben. Dank der querschnittsrunden Ausbildung des zweiten Verschlusselementes kann die Leuchtenabdeckung unter Drehung des zweiten Verschlusselementes in der Hakenöffnung von dem Leuchtenträger weggeklappt werden und an dem Leuchtenträger verbleiben. Dies ist besonders bei hoch angebrachten Deckenleuchten von Vorteil, da die Leuchtenabdeckung zum Wechseln der Leuchtkörper an dem Leuchtenträger hängen bleiben kann und nicht abgelegt werden muss.

Die Deckenleuchte kann auf der Grundlage eines Bausatzes zumindest teilweise zusammenbaubar sein, wobei der Bausatz zumindest Leuchtenträger, Leuchtenabdeckung und Verschlussvorrichtung mit mindestens einem Verschluss aufweist. Der Bausatz kann beispielsweise Verschlüsse unterschiedlicher Auslegung umfassen.

Der Verschluss für die Deckenleuchte kann eine der zuvor beschriebenen Ausführungsformen aufweisen. Insbesondere kann der Verschluss einen Verschlussträger, mittels dessen der Verschluss an dem Leuchtenträger oder der Leuchtenabdeckung festlegbar ist, aufweisen. Ferner kann der Verschluss ein erstes Verschlusselement aufweisen, das an dem Verschlussträger zwischen einer Offenposition und einer Schließposition relativ zum Verschlussträger hin und her bewegbar angeordnet ist. Das erste Verriegelungselement kann als Teil eines Schnappmechanismus so ausgebildet und an dem Verschlussträger angeordnet sein, dass es in der Schließposition verriegelnd an der Leuchtenabdeckung bzw. an dem Leuchtenträger angreifen kann und gegen eine Federkraft einer Federanordnung aus der Schließposition in eine Offenposition bringbar ist, in der der Verschluss die Leuchtenabdeckung bzw. den Leuchtenträger freigibt.

Die vorliegende Erfindung wird im Folgenden anhand zweier in einer Zeichnung dargestellter Ausführungsformen näher erläutert. In der Zeichnung zeigen:
- Fig. 1: eine schematische und vereinfachte Seitenansicht einer ersten Ausführungsform einer Deckenleuchte,
- Fig. 2: eine Querschnittsansicht gemäß dem Querschnittsverlauf II-II in Figur 1 mit eingezeichnetem Verschluss, Leuchtenträger und als Blende ausgebildeter Leuchtenabdeckung,
- Fig. 3: eine Ausschnittsvergrößerung III gemäß Figur 2,
- Fig. 4a bis d: verschiedene Ansichten einer ersten Ausführungsform des Verschlusses in einer Schließposition,
- Fig. 5a bis d: verschiedene Ansichten der ersten Ausführungsform des Verschlusses in einer Offenposition,
- Fig. 6a bis d: verschiedene Ansichten einer zweiten Ausführungsform des Verschlusses in der Schließposition,
- Fig. 7: eine schematische und vereinfachte Seitenansicht einer zweiten Ausführungsform der Deckenleuchte
- Fig. 8: eine Querschnittsansicht gemäß dem Querschnittsverlauf VIII-VIII in Figur 7 mit eingezeichnetem Verschluss, Leuchtenträger und als Gitter ausgebildeter Leuchtenabdeckung,
- Fig. 9: eine Ausschnittsvergrößerung IX gemäß Figur 8
- Fig. 10 a bis d: schematische Draufsichten auf verschiedene Ausführungsformen der Deckenleuchte und
- Fig. 11 a bis c: schematische Seitenansichten zur Montage der Leuchtendeckung bzw. zum Auswechseln eines Leuchtenkörpers der Deckenleuchte.

In den Figuren 1 bis 3, 7 bis 9 und 10 a bis d werden verschiedene Ansichten und Schnitte mehrerer Ausführungsformen einer Deckenleuchte 1 gezeigt. Die Deckenleuchte 1 weist einen als Leuchtengehäuse 2 ausgebildeten Leuchtenträger 3 auf, der einen Aufnahmeraum 4 für einen hier nicht dargestellten Leuchtenkörper begrenzt. Der Aufnahmeraum 4 ist nach außen hin durch eine Leuchtenöffnung zur Abstrahlung von Licht geöffnet, die durch eine Leuchtenabdeckung 6 abgedeckt ist. Leuchtengehäuse 2 und Leuchtenabdeckung 6 sind mittels einer Verschlussvorrichtung 7 aneinander festgelegt. Die Verschlussvorrichtung 7 weist in den hier gezeigten Ausführungsbeispielen mindestens zwei Verschlüsse 8 auf. Jeder Verschluss 8 umfasst einen Schnappmechanismus 9, der in einer in Fig. 4 und 6 gezeigten Schließposition verriegelnd in den hier gezeigten Ausführungsformen der Deckenleuchte 1 an der Leuchtenabdeckung 6 angreift. Dies ist in den Fig. 3 und 9, die jeweils eine Ausschnittsvergrößerung gemäß Fig. 2 bzw. 8 darstellen, gezeigt. Der Schnappmechanismus ist gegen eine Federkraft F einer Federanordnung 10 aus der Schließposition in eine Offenposition veränderbar, in der der Verschluss 8 die Leuchtenabdeckung 6 freigibt.

In den Fig. 4 bis 6 sind gleiche Ansichten und Schnitte des Verschlusses 8 in zwei verschiedenen Ausführungsformen gezeigt, wobei sich diese lediglich durch die Ausführung der Federanordnung 10 unterscheiden. In Fig. 5 wird der Verschluss 8 in der Offenstellung dargestellt.

Wie den Fig. 4 bis 6 deutlich entnehmbar, weist der Verschluss 8 einen Verschlussträger 11 mit einem Verschlussgehäuse 12 und einer Verschlussstütze 13 auf, wobei die Verschlussstütze 13, wie in den Längsschnittdarstellungen gemäß den Fig. 4e, 5e und 6e gezeigt, abgewinkelt ist und sich mit einem ersten Endabschnitt 14 in das Verschlussgehäuse 12 hinein erstreckt. Die Verschlussstütze 13 weist einen abgewinkelten zweiten Endabschnitt 15 auf, mit dem der Verschluss 8 innenseitig in dem Leuchtengehäuse 2 festlegbar ist. Der Verschluss 8 weist ferner ein erstes Verschlusselement 16 als Teil des Schnappmechanismus 9 zum Angriff an der Leuchtenabdeckung 6 auf. Das erste Verschlusselement 16 ist in den hier gezeigten Ausführungsformen der Deckenleuchte 1 bzw. des Verschlusses 8 als Schnapphaken 17 ausgebildet, der schwenkbeweglich um eine Schwenkachse s an den Verschlussträger 11 bzw. hier an dem Verschlussgehäuse 12 angeordnet ist. Die Schwenkachse s verläuft in Einbaulage des Verschlusses 8 parallel zur Leuchtenöffnung 5, wobei der Verschluss 8 so in dem Leuchtenträger 3 angeordnet ist, dass der Schnapphaken 17 mit seiner Hakenöffnung 18 zu der Leuchtenöffnung 5 bzw. der Leuchtenabdeckung 6 zugewandt ist. Wie insbesondere den Fig. 3 und 9 entnehmbar, weist die Leuchtenabdeckung 6 ein zweites Verschlusselement 19 in Form eines Wulstes 20 auf, der in der Schließposition in der Hakenöffnung 18 aufgenommen ist. Befindet sich das erste Verschlusselement 16 bzw. der Schnapphaken 17 in seiner in Fig. 5 gezeigten Offenposition, in der der Schnapphaken 17 in Einbaulage des Verschlusses 8 von der Leuchtenabdeckung 6 weg verschwenkt ist, so ist das zweite Verschlusselement 19 bzw. der Wulst 20 an dieser Stelle freigegeben.

Die Federanordnung 10 umfasst hier lediglich jeweils eine Feder 21. Die Feder 21 ist in der Ausführungsform des Verschlusses 8 gemäß den Fig. 4 und 5 als Blattfeder und in der Ausführungsform gemäß Fig. 6 als Schraubenfeder ausgebildet. In beiden Fällen stützt sich die Feder 21 mit einem Ende 22 unterhalb am Schnapphaken 17 und mit einem anderen Ende 23 an den Verschlussträger 11 ab. Hierbei ist das andere Ende 23 der als Blattfeder ausgebildeten Feder 21 an dem Verschlussträger 11 festgelegt, während das andere Ende 23 der als Schraubenfeder ausgelegten Feder 21 an der Schwenkachse schwenkbeweglich gelagert ist.

Wie rein schematisch in den Fig. 11a und b dargestellt, ist die Leuchtenabdeckung 6 in einer Montagerichtung m senkrecht zur Leuchtenöffnung 5 über dieselbe montierbar. Mit Anstoßen der Leuchtenabdeckung 6 an den Schnapphaken 17 wird der Schnapphaken 17 gegen die Federkraft F aus seiner Schließposition in die Offenposition zurückgedrängt. Gleichzeitig hat die Leuchtenabdeckung 6 ihre vorgeschriebene Montagelage erreicht, wobei der Wulst 20 vor die Hakenöffnung 18 gelangt ist, worauf der Schnapphaken 17 unter teilweiser Entspannung der Feder 21 über den Wulst 20 einschnappt. Somit kann die Leuchtenabdeckung 6 einhändig und ohne weiteres Werkzeug auf den Leuchtenträger 3 montiert werden. In Übertragung der erforderlichen Kraft zum Zurückdrängen des Schnapphakens 17 durch die Leuchtenabdeckung 6 gleiten Schnapphaken 17 und Wulst 20 nach dem Prinzip der Schiefen Ebenen aneinander ab. Hierbei weist der Schnapphaken 17 oberseitig in seiner Rundung eine gegen Montagerichtung m und in Schließrichtung sr weisende, gekrümmte Ebene 24 auf, an der der Wulst 20 auf dem Weg zur Hakenöffnung 18 unter Zurückdrängung des Schnapphakens 17 in die Offenposition hinein abgleitet.

In den hier gezeigten Ausführungsformen des Verschlusses 8 sind zwei Schnapphaken 17 vorgesehen, die bezüglich der Schwenkachse s parallel beabstandet und fluchtend zueinander angeordnet sind und mittels eines hier als Verbindungslasche 27 ausgebildeten Verbindungselementes stoffschlüssig miteinander verbunden sind. Damit greift der Verschluss 8 an zwei voneinander beabstandeten Punkten und damit mechanisch stabiler an den Wulst 20 an.

Zum unmittelbaren Lösen des Verschlusses 8 weist der Schnappmechanismus 9 eine Exzenteranordnung 25 mit einem Exzenter 26 auf. Der Exzenter 26 umfasst eine Exzenterwelle 26.1 mit einer seitlichen Nocke 26.2. Die Exzenterwelle 26.1 ist senkrecht zur Schwenkachse s bzw. in Einbaulage senkrecht zur Montagerichtung m drehbar an dem Verschlussgehäuse 12 gelagert. Die Form der Nocke 26.2 ist insbesondere in den Querschnittdarstellungen gemäß den Fig. 4d, 5d und 6d ersichtlich. Der Querschnitt der Nocke 26.2 ist in etwa halbkreisförmig mit abgerundeten Kanten 26.3 ausgebildet. In Fig. 6 mit der Schließposition des Verschlusses 8 liegt die Nocke 26.2 mechanisch stabil flach an der Verbindungslasche 27 an. Wird der Exzenter 26 betätigt, das heißt, wird die Exzenterwelle 26.1 links oder rechts herum gedreht, so drückt die Nocke 26.2 die Verbindungslasche 27 mit den beiden Schnapphaken 17 gegen Schließrichtung sr zurück. Wie in Fig. 5d mit der Offenposition des Verschlusses 8 dargestellt, wird die Exzenterwelle 26.1 lediglich um einen Arbeitsdrehwinkel ß von etwa 45° verdreht, in der die Nocke 26.2 bezüglich ihrer Drehung lageinstabil an der Verbindungslasche 27 anliegt. Allein aus der Anschauung heraus wird deutlich, dass mit Loslassen der Exzenterwelle 26.1 die beiden Schnapphaken 17 durch die Federkraft F in ihre gemeinsame Schließposition zurückschnappen, während der Exzenter 26 wieder in die in Fig. 4d und 6d gezeigte, mechanisch stabile Position zurückgedreht wird. Infolge der symmetrischen Ausbildung des Exzenters 26 ist es möglich, die Exzenterwelle 26.1 in beide Drehrichtungen um jeweils den gleichen Arbeitsdrehwinkel β zu verdrehen, wodurch das erste Verschlusselement 16 jeweils in seine Offenposition hinein bewegt wird.

Gegen ein Überdrehen des Exzenters 26 über den Arbeitsdrehwinkel ß hinaus ist eine Überdrehsicherung 28 mit einem Anschlag 29 vorgesehen, gegen den hier die Verbindungslasche 27 mit Erreichen der Offenposition anschlägt. Der Anschlag 29 ist hier eine axial gegen Montagerichtung m weisende Seitenfläche des Exzenters 26. Mit Drehung des Exzenters 26 aus der Nullposition wird die Verbindungslasche 27 unter Verschwenkung der Schnapphaken 17 gegen Schließrichtung sr nach hinten gedrückt. Gleichzeitig gleitet die Verbindungslasche 27 infolge der Verschwenkung seitlich an einer der Kanten 26.3 der Nocke 26.2 ab und in Montagerichtung m gegen den Anschlag 29. Die Nocke 26.2 weist mit ihrer halbkreisartigen Querschnittsfläche zwei Kanten 26.3 auf. Aus der Anschauung ist ersichtlich, dass die Verbindungslasche 27 jeweils an der sich gegen Schließrichtung sr verdrehenden Kante 26.2 abgleitet.

Die Exzenterwelle 26.1 ragt in diesem Ausführungsbeispiel mit einem Betätigungsende 30 geringfügig über das Verschlussgehäuse 12 und, wie in den Ausschnittsvergrößerungen der Fig. 3 und 9 ersichtlich, mit einem minimalen Betrag über das Verschlussgehäuse 12 hinaus. Das Betätigungsende 30 weist stirnseitig eine Betätigungsöffnung 31 auf, die hier ein übliches Innensechskantprofil für einen hier nicht dargestellten Innensechskantschlüssel aufweist. Somit kann der Exzenter 26 zwar mit einem üblichen Werkzeug betätigt werden, aber nicht durch einen Stoß, wie durch einen Ballwurf, ungewollt ausgelöst werden.

Die beiden Schnapphaken 17 sind in diesen Ausführungsbeispielen endseitig im Bereich der Schwenkachse s mit einer zusätzlichen, parallel zur anderen Verbindungslasche 26 verlaufenden Verbindungslasche 26.1 verbunden. An dieser Verbindungslasche 26.1 greift die Feder 21 mit ihrem Ende 22 unterseitig an.

Der Leuchtenträger 3, der in den Fig. 1 bis 3 dargestellten Ausführungsform der Deckenleuchte 1 weist eine transparente Blende 32 auf, die in einem Rahmen 33 mit dem Wulst 20 fixiert ist. Der Rahmen 33 besteht aus einem extrudierten Aluminiumprofil und überdeckt den Wulst 20 oberseitig. In der Ausführungsform der Deckenleuchte 1 gemäß den Fig. 7 bis 9 ist die Leuchtenabdeckung 6 als Gitter 34 ausgebildet, das den Wulst 20 aufweist.

In den Fig. 10a bis d werden mögliche Anordnungen von Verschlüssen rein schematisch dargestellt. Gemäß Fig. 10a sind bei einer langgestreckten Deckenleuchte 1 zwei einander gegenüberliegende Verschlüsse 8 vorgesehen, während in Fig. 10b an einer Seite zwei und an der gegenüberliegenden Seite ein Verschluss 8 vorgesehen sind. Bei einer runden Deckenleuchte, gemäß Fig. 10c kreisrunden Deckenleuchte 1 werden mindestens drei Verschlüsse 8 als sinnvoll angesehen, die umfänglich gleich beabstandet sind. Bei einer eher quadratischen Deckenleuchte 1 gemäß Fig. 10d sind vier Verschlüsse 8 vorgesehen, die jeweils in den Ecken angeordnet sind.

Wie aus den Anordnungen der Verschlüsse 8 gemäß den Fig. 10a bis d sowie auch aus den Fig. 3 und 9 unmittelbar ersichtlich, sind die Verschlüsse 8 jeweils randseitig und innenseitig des Leuchtengehäuses 2 angeordnet, wobei die Verschlüsse 8 über den zweiten Endabschnitt 15 der Verschlussstütze 13 noch zusätzlich an dem Verschlussgehäuse 12 festgelegt, hier verschraubt sind. Die Verschraubung an sich ist jedoch nicht dargestellt. Ferner erstreckt sich der Verschluss 8 über die gesamte Tiefe des Verschlussgehäuses 12. Dank dieser Maßnahmen kann der Verschluss 8 zugleich als Verstärkungselement für hier das Leuchtengehäuse 2 dienen, wodurch wiederum das Leuchtengehäuse 2 entsprechend dünnwandiger ausgebildet werden kann, um dennoch insgesamt eine ausreichende Festigkeit, insbesondere Verbindungssteifigkeit der Deckenleuchte zu erzielen.

Um beispielsweise ein hier nicht dargestelltes Leuchtmittel auszutauschen, muss die Leuchtenabdeckung 6 dank der besonderen Ausbildung des Verschlusses 8 nicht vollständig von dem Leuchtenträger 3 entfernt werden. Die Leuchtenabdeckung 6 muss lediglich an einer Seite von den dort angeordneten Verschlüssen 8 gelöst werden und kann in den Verschlüssen 8 der anderen Seite verschwenkt werden (Fig. 11c). Hierzu wird der Wulst 20 in der Hakenöffnung 18 gedreht. Hierzu kann der Wulst in dem Bereich bzw. den Bereichen letzterer Verschlüsse mittels einer hier nicht dargestellten randseitigen Öffnung zur Leuchtenabdeckung hin zu einer Welle ausgebildet sein, um die sich der jeweilige Verschluss drehen kann. In diesem Bereich bzw. diesen Bereichen kann die Welle aus einem Werkstoff erhöhter Festigkeit, wie Metall, ausgebildet sein.

### Bezugszeichenliste

- 1: Deckenleuchte
- 2: Leuchtengehäuse
- 3: Leuchtenträger
- 4: Aufnahmeraum
- 5: Leuchtenöffnung
- 6: Leuchtenabdeckung
- 7: Verschlussvorrichtung
- 8: Verschluss
- 9: Schnappmechanismus
- 10: Federanordnung
- 11: Verschlussträger
- 12: Verschlussgehäuse
- 13: Verschlussstütze
- 14: erster Endabschnitt
- 15: zweiter Endabschnitt
- 16: erstes Verschlusselement
- 17: Schnapphaken
- 18: Hakenöffnung
- 19: zweites Verschlusselement
- 20: Wulst
- 21: Feder
- 22: Ende
- 23: Ende
- 24: Ebene
- 25: Exzenteranordnung
- 26: Exzenter
- 26.1: Exzenterwelle
- 26.2: Nocke
- 26.3: Kante
- 27: Verbindungslasche
- 27.1: Verbindungslasche
- 28: Verdrehsicherung
- 29: Anschlag
- 30: Betätigungsende
- 31: Betätigungsöffnung
- 32: Blende
- 33: Rahmen
- 34: Gitter
- ß: Arbeitsdrehwinkel
- m: Montagerichtung
- s: Schwenkachse
- sr: Schließrichtung
- F: Federkraft

## Patentansprüche

1. Deckenleuchte für insbesondere Hallen, wobei die Deckenleuchte (1) mit einem eine Leuchtenöffnung (5) aufweisenden Leuchtenträger (3), einer Leuchtenabdeckung (6) zur Abdeckung der Leuchtenöffnung (5) und einer Verschlussvorrichtung (7) mit mindestens einem Verschluss (8) zur Festlegung von Leuchtenträger (3) und Leuchtenabdeckung (6) aneinander versehen ist und der Verschluss (8) einen Schnappmechanismus (9) aufweist, der in einer Schließposition verriegelnd an der Leuchtenabdeckung (6) bzw. an dem Leuchtenträger (3) angreift und der gegen eine Federkraft (F) einer Federanordnung (10) aus der Schließposition in eine Offenposition bringbar ist, in der der Verschluss (8) die Leuchtenabdeckung (6) bzw. den Leuchtenträger (3) freigibt, **dadurch gekennzeichnet, dass** der Schnappmechanismus (9) eine Exzenteranordnung (25) mit einem Exzenter (26) aufweist und dass der Exzenter (26) zur Entriegelung des Verschlusses (8) in die Offenposition hinein gegen die Federkraft (F) auf den Verschluss (8) einwirkt.

2. Deckenleuchte nach Anspruch 1, **dadurch gekennzeichnet, das s** der Verschluss (8) einen Verschlussträger (11), mittels dessen der Verschluss (8) an dem Leuchtenträger (3) oder der Leuchtenabdeckung (6) festgelegt ist, und ein erstes Verschlusselement (16) als Teil des Schnappmechanismus (9) zum Angriff an der Leuchtenabdeckung (6) bzw. an dem Leuchtenträger (3) aufweist, wobei das erste Verschlusselement (16) lageveränderlich an dem Verschlussträger (11) angeordnet ist.

3. Deckenleuchte nach Anspruch 2, **dadurch gekennzeichnet, dass** die Leuchtenabdeckung (6) in einer Montagerichtung (m) mit zumindest einer Komponente senkrecht zur Leuchtenöffnung (5) über dieselbe auf dem Leuchtenträger (3) montierbar ist und dass das erste Verschlusselement (16) eine mit einer Richtungskomponente gegen Montagerichtung (m) und einer Richtungskomponente in Schließrichtung (sr) weisende Abgleitebene (24) zur Führung der Leuchtenabdeckung (6) und zur Krafteinleitung einer gegen die Federkraft (F) wirkende Kraft in das erste Verschlusselement (16) aufweist.

4. Deckenleuchte nach Anspruch 2 oder 3, **dadurchgekennzeichnet, dass** das erste Verschlusselement (16) in der Offenposition lose bleibend an einem vorgesehenen Anschlag (29) anliegt.

5. Deckenleuchte nach einem der Ansprüche 2 bis 4, **dadurch gekennzeichnet, dass** das erste Verschlusselement (16) als Schnapphaken (17) mit einer Hakenöffnung (18) zur verriegelnden Aufnahme eines an der Leuchtenabdeckung (6) bzw. an dem Leuchtenträger (3) vorgesehenen zweiten Verschlusselementes (19) in der Schließposition ausgebildet ist und dass der Schnapphaken (17) um eine Schwenkachse (s) verschwenkbar an dem Verschlussträger (11) angeordnet ist.

6. Deckenleuchte nach Anspruch 5, **dadurch gekennzeichnet, dass** das zweite Verschlusselement (19) in Form eines zumindest teilumfänglichen, sich bezüglich seines Querschnittes zumindest mit einer Richtungskomponente gegen Schließrichtung (sr) von der Leuchtenabdeckung (6) wegerstreckenden äußeren Wulstes (20) ausgebildet ist, der sich zumindest in einem vorgesehen umfänglichen Bereich der Leuchtenabdeckung (6) zum Angriff des ersten Verschlusselement (16) bzw. des Schnapphakens (17) längserstreckt.

7. Deckenleuchte nach einem der Ansprüche 2 bis 6, **dadurch gekennzeichnet, dass** der Exzenter (26) eine Exzenterwelle (26.1) mit einer seitlichen Nocke (26.2) aufweist und dass die Exzenterwelle (26.1) senkrecht zur Schwenkachse (s) des Schnapphakens (17) drehbar an dem Verschlussträger (11) gelagert ist.

8. Deckenleuchte nach Anspruch 7, **dadurch gekennzeichnet, dass** der Exzenter (26) aus einer Nullstellung, in der der Exzenter (26) kraftmechanisch von dem Schnapphaken (17) zumindest nahezu gelöst ist und sich der Schnapphaken (17) in der Schließposition befindet, zur Bewegung des Schnapphakens (17) in die Offenposition in beide Drehrichtungen der Exzenterwelle (26.1) um einen gleichen Arbeitsdrehwinkel (β) drehbar ist.

9. Deckenleuchte nach Anspruch 7 oder 8, **dadurch gekennzeichnet, dass** die Exzenterwelle (26.1) zu ihrer drehenden Betätigung mit einem Betätigungsende (30) zumindest nahe an die Außenseite der Deckenleuchte (1) heranragt oder dieselbe überragt und dass das Betätigungsende (30) so ausgebildet ist, dass es mit einem üblichen Werkzeug, wie Schraubendreher, Innensechskantschlüssel, Maulschlüssel, Ringschlüssel und dergleichen, betätigbar ist.

10. Deckenleuchte nach einem der Ansprüche 5 bis 7, **dadurch gekennzeichnet, dass** der Verschluss (8) zwei Schnapphaken (17) aufweist, die parallel beabstandet und fluchtend zueinander auf der Schwenkachse (s) angeordnet sowie starr miteinander verbunden sind.

11. Deckenleuchte nach einem der Ansprüche 4 bis 9, **dadurch gekennzeichnet, dass** die Federanordnung (10) eine Blattfeder oder Schraubenfeder aufweist, die mit einem Ende (21) an dem Leuchtenträger (3) festgelegt ist und sich mit dem anderen Ende (23) zur Einleitung der Federkraft (F) an dem ersten Verschlusselement (16) abstützt.

12. Deckenleuchte nach einem der Ansprüche 2 bis 11, **dadurch gekennzeichnet, dass** der Verschlussträger (11) bzw. der Verschluss (8) in Einbaulage den Leuchtenträger (3) versteift.

13. Deckenleuchte nach einem der Ansprüche 1 bis 12, **dadurch gekennzeichnet, dass** mindestens zwei Verschlüsse (8) vorgesehen sind, die bezüglich der Leuchtenöffnung (5) umfänglich beabstandet zueinander angeordnet sind.

## Claims

1. Ceiling lamp, in particular for halls, wherein the ceiling lamp (1) is provided with a lamp holder (3) having a lamp opening (5), a lamp cover (6) for covering the lamp opening (5) and a closure device (7) with at least one closure (8) for fixing the lamp holder (3) and the lamp cover (6) to one another, and wherein the closure (8) has a snap-action mechanism (9) which, in a locking position, engages the lamp cover (6) or the lamp holder (3) in a locking manner and which can be brought from the closed position into an open position against a spring force (F) of a spring arrangement (10), in which position the closure (8) releases the lamp cover (6) or the lamp holder (3), **characterized in that** the snap-action mechanism (9) has an eccentric arrangement (25) with an eccentric (26), and **in that** the eccentric (26) acts on the closure (8) against the spring force (F) to unlock the closure (8) into the open position.

2. Ceiling lamp according to claim 1, **characterized in that** the closure (8) has a closure holder (11), by means of which the closure (8) is fixed to the lamp holder (3) or the lamp cover (6), and a first closure element (16) as part of the snap-action mechanism (9) for engaging the lamp cover (6) or the lamp holder (3), the first closure element (16) being arranged in a position-variable manner on the closure holder (11).

3. Ceiling lamp according to claim 2, **characterized in that** the lamp cover (6) can be mounted on the lamp holder (3) in a mounting direction (m) with at least one component perpendicularly to the lamp opening (5) via the same and that the first closure element (16) has a sliding plane (24) pointing against the mounting direction (m) with one directional component and pointing in the closing direction (sr) with one directional component for guiding the lamp cover (6) and for introducing a force into the first closure element (16) which acts against the spring force (F).

4. Ceiling lamp according to claim 2 or 3, **characterized in that** the first closure element (16) in the open position abuts against a provided stop (29) while remaining loose.

5. Ceiling lamp according to one of claims 2 to 4, **characterized in that** the first closure element (16) is designed as a snap hook (17) with a hook opening (18) for locking reception of a second closure element (19) provided on the lamp cover (6) or on the lamp holder (3) in the closed position and that the snap hook (17) is arranged on the closure holder (11) so as to be pivotable about a pivot axis (s).

6. Ceiling lamp according to claim 5, **characterized in that** the second closure element (19) is designed in the form of an at least partial peripheral outer bead (20) extending from the lamp cover (6) with at least one directional component against the closing direction (sr) with respect to its cross-section, which bead extends longitudinally in at least one peripheral area provided of the lamp cover (6) for engaging the first closure element (16) or the snap hook (17).

7. Ceiling lamp according to one of claims 2 to 6, **characterized in that** the eccentric (26) has an eccentric shaft (26.1) with a lateral cam (26.2) and **in that** the eccentric shaft (26.1) is rotatably mounted on the closure holder (11) perpendicular to the pivot axis (s) of the snap hook (17).

8. Ceiling lamp according to claim 7, **characterized in that** the eccentric (26) can be rotated from a zero position, in which the eccentric (26) is almost released from the snap hook (17) by a mechanical force and the snap hook (17) is in the closed position, in order to move the snap hook (17) into the open position by an equal working angle (β) in both directions of rotation of the eccentric shaft (26.1).

9. Ceiling lamp according to claim 7 or 8, **characterized in that** the eccentric shaft (26.1) projects with an actuating end (30) at least close to or beyond the outside of the ceiling lamp (1) for its rotary actuation, and that the actuating end (30) is designed in such a way that it can be actuated with a conventional tool, such as a screwdriver, Allen wrench, open-end wrench, ring wrench and the like.

10. Ceiling lamp according to one of claims 5 to 7, **characterized in that** the closure (8) has two snap hooks (17) which are spaced parallel to each other and aligned with one another on the pivot axis (s) and are rigidly connected to one another.

11. Ceiling lamp according to one of claims 4 to 9, **characterized in that** the spring arrangement (10) comprises a leaf spring or coil spring which is fixed at one end (21) on the lamp holder (3) and is supported at the other end (23) against the first closing element (16) in order to introduce the elastic force (F).

12. Ceiling lamp according to one of claims 2 to 11, **characterized in that** the closure holder (11) or the closure (8) reinforces the lamp holder (3) in the installed position.

13. Ceiling lamp according to one of claims 1 to 12, **characterized in that** at least two closures (8) are provided which are arranged at a circumferential distance from each other with respect to the lamp opening (5).

## Revendications

1. Plafonnier, en particulier pour des halls, dans lequel le plafonnier (1) est pourvu d'un support de lampe (3) comportant une ouverture de lampe (5), un couvercle de lampe (6) pour couvrir l'ouverture de lampe (5) et un dispositif de fermeture (7) avec au moins une fermeture (8) pour fixer le support de lampe (3) et le couvercle de lampe (6) l'un à l'autre et la fermeture (8) comporte un mécanisme d'encliquetage (9) qui, en position de fermeture, s'engage sur le couvercle de lampe (6) ou sur le support de lampe (3) de manière verrouillante et qui peut être amené de la position fermée dans une position ouverte contre une force de ressort (F) d'un dispositif à ressort (10), dans laquelle la fermeture (8) libère le couvercle de luminaire (6) ou le support de luminaire (3), **caractérisé en ce que** le mécanisme d'encliquetage (9) présente un dispositif excentrique (25) avec un excentrique (26) et **en ce que** l'excentrique (26) agit sur la fermeture (8) contre la force du ressort (F) pour déverrouiller la fermeture (8) en position ouverte contre la force du ressort (F).

2. Plafonnier selon la revendication 1, **caractérisé en ce que** la fermeture (8) présente un support de fermeture (11) au moyen duquel la fermeture (8) est fixée au support de lampe (3) ou au couvercle de lampe (6), et un premier élément de fermeture (16) faisant partie du mécanisme d'encliquetage (9) pour l'engagement sur le couvercle de lampe (6) ou sur le support de lampe (3), la position du premier élément de fermeture (16) étant réglable sur le support de fermeture (11).

3. Plafonnier selon la revendication 2, **caractérisé en ce que** le couvercle de lampe (6) peut être monté sur le support de lampe (3) dans une direction de montage (m) avec au moins un composant perpendiculairement à l'ouverture de lampe (5) via celui-ci et **en ce que** le premier élément de fermeture (16) présente un plan de glissement (24) tourné contre la direction de montage (m) avec un composant directionnel et dans la direction de fermeture (sr) avec un composant directionnel pour guider le couvercle de lampe (6) et introduire une force qui agit contre la force élastique (F) dans le premier élément de fermeture (16).

4. Plafonnier selon la revendication 2 ou 3, **caractérisé en ce que** le premier élément de fermeture (16) en position ouverte s'appuie de manière lâche contre une butée prévue (29).

5. Plafonnier selon l'une des revendications 2 à 4, **caractérisé en ce que** le premier élément de fermeture (16) est réalisé sous la forme d'un crochet d'encliquetage (17) avec une ouverture de crochet (18) pour recevoir de manière verrouillante un deuxième élément de fermeture (19) prévu sur le couvercle de lampe (6) ou sur le support de lampe (3) en position de fermeture et que le crochet d'encliquetage (17) est disposé de manière à pouvoir pivoter sur le support (11) autour d'un axe d'articulation (s).

6. Plafonnier selon la revendication 5, **caractérisé en ce que** le deuxième élément de fermeture (19) est réalisé sous la forme d'un bourrelet extérieur (20) s'étendant, au moins en partie de sa périphérie, à partir du couvercle de lampe (6) avec au moins une composante directionnelle contre la direction de fermeture (sr) par rapport à sa section transversale, bourrelet qui s'étend de manière longitudinale dans au moins une zone périphérique prévue du couvercle de lampe (6) pour l'engagement du premier élément de fermeture (16) ou du crochet d'encliquetage (17).

7. Plafonnier selon l'une des revendications 2 à 6, **caractérisé en ce que** l'excentrique (26) présente un arbre excentrique (26.1) avec une came latérale (26.2) et **en ce que** l'arbre excentrique (26.1) est monté de manière rotative sur le support de fermeture (11) perpendiculaire à l'axe de pivotement (s) du crochet (17).

8. Plafonnier selon la revendication 7, **caractérisé en ce que** l'excentrique (26) peut être tourné à partir d'une position zéro, dans laquelle l'excentrique (26) est pratiquement libéré du crochet d'encliquetage (17) par force mécanique et le crochet d'encliquetage (17) se trouve en position fermée, par un angle de travail égal (β) dans les deux sens de rotation de l'arbre excentrique (26.1) afin de déplacer le crochet d'encliquetage (17) en position ouverte.

9. Plafonnier selon la revendication 7 ou 8, **caractérisé en ce que** l'arbre excentrique (26.1) pour son actionnement rotatif s'approche au moins à proximité de l'extérieur du plafonnier (1) ou dépasse de celui-ci avec une extrémité d'actionnement (30) et **en ce que** l'extrémité d'actionnement (30) est réalisée de telle sorte qu'elle puisse être actionnée avec un outil classique, comme un tournevis, une clé Allen, une clé plate, une clé annulaire et analogue.

10. Plafonnier selon l'une des revendications 5 à 7, **caractérisé en ce que** la fermeture (8) présente deux crochets d'encliquetage (17) espacés parallèlement et alignés l'un par rapport à l'autre sur l'axe de pivotement (s) et reliés rigidement.

11. Plafonnier selon l'une des revendications 4 à 9, **caractérisé en ce que** le dispositif à ressort (10) présente un ressort à lame ou ressort hélicoïdal qui est fixé à une extrémité (21) sur le support de lampe (3) et est appuyé à l'autre extrémité (23) sur le premier élément de fermeture (16) afin d'introduire la force élastique (F).

12. Plafonnier selon l'une des revendications 2 à 11, **caractérisé en ce que** le support de fermeture (11) ou la fermeture (8) renforce le support de lampe (3) en position d'installation.

13. Plafonnier selon l'une des revendications 1 à 12, caractérisé en qu'au moins deux fermetures (8) sont prévues qui sont disposées à une distance circonférentielle l'une de l'autre par rapport à l'ouverture de lampe (5).
